# EUROPÄISCHE PATENTSCHRIFT

(11) **EP 2 531 806 B1**
(45) Veröffentlichungstag und Bekanntmachung des Hinweises auf die Patenterteilung: **20.01.2016**
(21) Anmeldenummer: 11704923.9
(22) Anmeldetag: 28.01.2011
(51) Int. Cl.: F42C 11/06, F42C 17/04, F42C 11/00

(54) **PROGRAMMIERBARE MUNITION**
PROGRAMMABLE AMMUNITION
MUNITION PROGRAMMABLE

(30) Priorität: 01.02.2010 DE 102010006530
(43) Veröffentlichungstag der Anmeldung: 12.12.2012
(73) Patentinhaber: Rheinmetall Air Defence AG, 8050 Zürich (CH)
(72) Erfinder: FRICK, Henry, Roger, CH-8442 Hettlingen (CH)
(74) Vertreter: Dietrich, Barbara
(86) Internationale Anmeldenummer: PCT/EP2011/000389
(87) Internationale Veröffentlichungsnummer: WO 2011/092023

(56) Entgegenhaltungen:
- US-A- 4 144 815
- US-A- 4 495 851
- US-A- 5 894 102
- US-B1- 7 506 586

## Beschreibung

Die Erfindung beschäftigt sich mit der Problematik der Programmierung eines Projektils während des Rohrdurchlaufs oder dergleichen. In Erweiterung ist vorgesehen, auch die Übertragung der Energie auf das Projektil beim Rohrdurchlauf etc. zu realisieren.

Für programmierbare Munitionen müssen dem Projektil Informationen bezüglich seiner Detonationszeit und/oder Flugweg mitgeteilt - diesem also aufprogrammiert - werden. Bei Systemen, bei denen die Detonationszeit aus der gemessenen Mündungsgeschwindigkeit V₀ berechnet wird, kann die Information erst an der Mündung und/oder im Flug weitergegeben werden. Erfolgt die Programmierung noch vor dem Austritt aus dem Waffenrohr, fliegt das Projektil in der Regel an einer Programmiereinheit mit der Mündungsgeschwindigkeit V₀ vorbei und ist damit in relativer Bewegung zur Programmiereinheit.

Eine bekannte Programmiereinheit wird mit der CH 691 143 A5 beschrieben. Mit Hilfe einer Sendespule werden die Informationen über eine Gegenspule im/am Projektil induktiv übertragen. Unhabhängig des massiven Aufbaus der Programmiereinheit kann eine ungeschirmte Sendespule zur ungewollten Abstrahlung führen, da die Spule auch als Antenne wirkt. Das abgestrahlte Signal kann erfasst und aus diesem Rückschlüsse auf den Standort des Geschützes gezogen werden.

Aus der WO 2009/085064 A2 ist ein Verfahren bekannt, bei dem die Programmierung durch Nachsenden von Lichtstrahlen vorgenommen wird. Dazu weist das Geschoss umfangsseitig optische Sensoren auf.

Die nicht vor veröffentlichte DE 10 2009 024 508.1 beschäftigt sich mit einem Verfahren zur Korrektur der Flugbahn einer endphasengelenkte Munition, speziell mit der Geschossprägung dieser Geschosse bzw. Munition im Mittelkaliberbereich. Hierbei wird vorgeschlagen, nach einem Feuerstoß (Dauerfeuer, schnelles Einzelfeuer) jedes einzelne Geschoss separat anzusprechen und dabei zusätzliche Informationen für das Einzelgeschoss für die Richtung des Erdmagnetfeldes zu übermitteln. Die Geschossprägung erfolgt auf dem Prinzip der Leitstrahllenkung von Geschossen. Jedes Geschoss liest dabei nur den für das Geschoss bestimmten Leitstrahl und kann anhand weiterer Informationen seine absolute Rolllage im Raum bestimmen, um so zur richtigen Auslösung des Korrekturimpulses zu gelangen.

Alternative Übertragungsmöglichkeiten, beispielsweise mittels Mikrowellensender, sind dem Fachmann unter anderem aus der EP 1 726 911 A1 bekannt.

Die Programmierung während des Fluges ist daher zwar technisch möglich, jedoch unterliegt auch diese einer einfachen Störung.

Für programmierbare Munition muss dem Projektil Energie für die darin integrierte Elektronik und für das Starten der Zündkette zur Verfügung gestellt werden. Dafür besitzen diverse Munitionen kleine Batterien, die die notwendige Energie liefern. Andere werden vor dem Abschuss programmiert und mit Energie versorgt. Wenn die Energiemenge dauerhaft, beispielsweise während der Lagerung oder dem Ladevorgang in der Waffe, zur Verfügung steht, kann es zu einer ungewollten Geschosszerlegung kommen bei Fehlfunktion der Elektronik. Daher ist der Einsatz einfacher Energiespeicher, wie die einer Batterie nicht immer geeignet.

Aus Sicherheitsgründen empfiehlt sich daher, die Energie dem Projektil erst in zeitlicher Nähe des Abschusses bereit zustellen, beispielsweise nach dem Zünden einer Treibladung und vor dem Verlassen des Mündungsaufganges eines Waffenrohrs. Dadurch wird gewährleistet, dass vor dem Abschuss die Munition sich nicht selbst zur Detonation bringen kann, da sie über keine Energie verfügt.

Die Batterie aus der DE 31 50 172 A wird erst aktiviert, nachdem das Geschütz des Geschützrohr verlassen hat, was unter anderem durch einen mechanischen Zeitschalter erfolgt. Auch die Batterie in der DE 199 41 301 A wird erst durch große Beschleunigungen beim Abfeuern aktiviert.

Nach DE 488 866 wird ein Kondensator des Zünders in Schusslage über externe Kontakte aufgeladen. Ein Zündkondensator wird nach der Lehre der DE 10 2007 007 404 A schon nach Ende der Vorrohrsicherheit, d.h., ca. zwei Sekunden vor Laufzeitende aufgeladen. Der Zündkondensator nach DE 26 53 241 A wird induktiv über Magnetspulen vor dem Abschuss aufgeladen.

Mit der US 4,144,815 A wird eine Art Energieübertragungseinrichtung beschrieben, bei der das Geschützrohr als Mikrowellenleiter dient, sodass vor dem Feuern die Energie und die Daten übertragen werden. Eine Empfangsantenne am Zünder nimmt das eingestrahlte Signal auf und führt es über einen Umschalter entweder an eine Gleichrichtereinrichtung oder an ein als De-Modulator wirkendes Filter, das aus dem ankommenden Signal die Daten ausfiltert. Die Gleichrichtereinrichtung dient hierbei dazu, aus dem ankommenden Signal eine Versorgungsspannung zu erzeugen, die dann gespeichert wird.

Bekannt sind auch Vorrichtungen, die die Energie aus der Bewegungsenergie des Projektils gewinnen. Dabei ist ein Mechanismus im Projektil eingebaut, welcher aus der Beschleunigung nach der Zündung der Treibladung die nötige Energie in elektromagnetische Energie umwandelt und dabei einen im Projektil befindlichen Speicher auflädt.

So beschreibt die CH 586 384 A ein Verfahren, bei dem durch die lineare Schussbeschleunigung ein Weicheisenring und ein ringförmiger Dauermagnet gegenüber einer Induktionsspule in Richtung der Geschossachse verschoben wird, wodurch in der Spule eine Spannung erzeugt wird, welche einen Kondensator lädt. Zur Sicherheit wird dann mit der CH 586 889 A diese Einheit mit einer Transportsicherung versehen, die erst durch die bzw. eine hohe Beschleunigung beim Schuss zerstört wird.

Nachteilig hierbei kann sein, dass die Beschleunigung des Projektils im Geschützrohr benutzt wird, da diese nicht exakt genau kontrolliert werden kann. Das bewirkt unterschiedliche Energieaufladungen, sodass dem Projektil zu viel oder gar zu wenig Energie mit auf den Weg mitgegeben wird. Zu wenig Energie hat dann den Nachteil, dass die Funktionsfähigkeit nicht gewährleistet wird. Ein weiterer Nachteil ist der komplexe und damit Platz einnehmende Umwandlungsmechanismus für die Umwandlung von mechanischer Energie in elektromagnetische Energie. Bei den hohen Umwelteinwirkungen (Stöße beim Abschuss, Querbeschleunigungen und Drall) auf das Geschoss während des Abschusses kann dieser Mechanismus zudem zerstört werden. Um dieses auszuschließen, sind konstruktive Maßnahmen notwendig, die die Munition nicht nur teuerer machen, sondern auch weiteren Platz im Projektil beanspruchen und dieses schwerer machen.

Generatoren im Geschosskopf schlagen die DE 25 18 266 A sowie die DE 103 41 713 A vor. Alternativen zu diesen sind die Nutzung von Piezokristallen, wie in der DE 77 02 073 A, DE 25 39 541 A oder DE 28 47 548 A vorgeschlagen und ausgeführt.

Die letztgenannten gehen dabei bereits den Weg, bekannte Energieumwandlungsmechanismen gegen ein Energieübertragungssystem zu ersetzen, welches seinerseits dem Projektil die notwendige Energie spätestens beim Mündungsdurchlauf aufprägt.

Die Erfindung stellt sich die Aufgabe, ein Projektil zu schaffen, das einfach aufgebaut eine optimale Programmierung und / oder eine optimale Energieübertragung ermöglicht.

Gelöst wird die Aufgabe durch die Merkmale des Patentanspruchs 1 bzw. 4. Vorteilhafte Ausführungen sind in den Unteransprüchen aufgezeigt.

Dabei geht die Erfindung von der Idee aus, die Programmierung sowie Energieübertragung induktiv und/oder kapazitiv vorzunehmen. Dazu befinden sich im Projektil ein Sensor, der das Programmiersignal empfängt, sowie ein mit diesem Sensor elektrisch verbundenen Prozessor, der die Programmierung durchführt und dadurch zu einem vorbestimmten Zeitpunkt die Zündung des Projektils initiiert. Ein elektrischer Speicher dient zur Stromversorgung der Elektronik des Prozessors. Dieser erhält seine Energie in der bevorzugten Ausführung beim Durchlauf durch ein Waffenrohr und / oder eine Mündungsbremse.

In der bevorzugten Ausführung wird das als Hohlleiter genutzte Waffenrohr, Mündungsbremse oder zusätzliche Teil zwischen Waffenrohr und Mündungsbremse sowie an der Mündungsbremse befestigbare Teil unterhalb der Grenzfrequenz betrieben. Ein derartiges Verfahren mit Vorrichtung ist zur Messung der Mündungsgeschwindigkeit eines Projektil oder dergleichen bereits aus der DE 10 2006 058 375 A bekannt. Diese schlägt vor, das Waffenrohr bzw. das Abschussrohr und/oder Teile der Mündungsbremse als Hohlleiter zu nutzen (als Hohlleiter gilt ein Rohr mit einer charakteristischen Querschnittsform, das eine sehr gut elektrisch leitende Wand besitzt. Technisch weit verbreitet sind vor allem Rechteck- und Rund-Hohlleiter), welches jedoch unter der Grenzfrequenz des betreffenden Hohlleiter-Mode betrieben wird. Die WO 2009/141055 A führt diese Idee weiter und kombiniert zwei Messmethoden der V₀ Messung miteinander.

Parallele Anmeldungen der Anmelderin zeigen ein Verfahren und eine Vorrichtung zur Programmierung und Energieübertragung auf Behandelt werden darin im Wesentlichen der Aufbau der waffenseitigen Einbindung der Baugruppen für eine Programmierung und / oder einer Energieübertragung. Auch die V₀ Messung erfolgt hierbei bevorzugt mit Hilfe eines Hohlleiters. Eine derartige Lösung kann in diesem Fall Grundlage für die waffenseitige Programmierung als auch Energieübertragung auf das Projektil sein.

Anhand eines Ausführungsbeispiels mit Zeichnung soll die Erfindung näher erläutert werden. Es zeigt in schematischer Darstellung:
- Fig. 1: eine programmierbare Munition in einer ersten Variante mit Bandpassfilter,
- Fig. 2: die programmierbare Munition aus Fig. 1 mit verbundenem Energiepfad,
- Fig. 3: die programmierbare Munition aus Fig. 2 mit verbundenem Programmierpfad,
- Fig. 4/5: Ablaufdiagramme der Programmierung bzw. des Energieübertrages der Munition.

Fig. 1 bis 3 zeigen ein Projektil bzw. eine Munition 1 mit wenigstens einem Sensor 2 für den Empfang eines Programmiersignals mit der Frequenz f₃ und/oder einer Energieübertragungssignals mit der Frequenz f₂. Der Sensor kann beispielsweise eine Spule für eine induktive und/oder eine Elektrode für eine kapazitive Signalübertragung sein. Mit 7 ist eine Zündung (elektrisch) gekennzeichnet, die mit einer Elektronik (Prozessor) 6 sowie einem Energiespeicher 5 elektrisch verschaltet ist. Das Signal mit der Frequenz f₂ speist den Speicher 5 mit Energie und das Signal mit der Frequenz f₃ programmiert die Elektronik 6 beispielsweise mit der Detonationszeit. Der Speicher 5 versorgt die Elektronik 6 und den Zünder 7 mit Strom.

In der bevorzugten Ausbildung kann die Energieübertragung auf das Signal der Programmierung abgestimmt werden. Dabei wird in Fig. 1 das Programmiersignal mit der Frequenz f₃ ≠ f₂ genutzt, sodass aus Gründen der Platzersparnis derselbe Sensor 2 für beide Vorgänge verwendet werden kann. In dieser bevorzugten Ausführung wird somit nur ein Sensor 2 die Programmierung als auch eine Energieübertragung zum Bereitstellen einer Energie für den Speicher 5 im Projektil 1 genutzt wird. Dies wird auch dadurch unterstützt, dass die Energieübertragung beim Durchlauf des Projektil 1 durch ein Waffenrohr, eine Mündungsbremse etc. und die Programmierung zeitlich nach diesem Energieübertrag stattfinden. Es ist selbstverständlich aber auch möglich zwei getrennte Sensoren zu verwenden und diese fest zu verschalten.

Nach dem bevorzugten Ausführungsbeispiel in Fig.1 erfolgt der Energieeingang (Energieübertragung) beim Projektil 1 durch den Empfang einer Frequenz f₂ und die Programmierung durch den Empfang einer Frequenz f₃. Da für beide Frequenzen ein gemeinsamer Empfängersensor 2 verwendet wird, ist ein Bandpass 3, 4 eingebunden, der einerseits das Signal mit der Frequenz f₂ zum Speicher 5 durchlässt und andererseits das Signal mit der Frequenz f₃ zur Elektronik 6. Die beiden Bandpassfilter 3, 4 trennen somit die empfangenen Signale gemäß ihrer Frequenzen.

In der zweiten Ausführung nach Fig. 2 und Fig.3 (Bedingung kann sein f₂≠ f₃ oder f₂ = f₃) ist anstelle der Bandpässe 3, 4 eine Steuerung 8 eingebunden, die ein Umschalten zu den einzelnen Pfaden - Energiepfad und Programmierpfad - über einen Schalter 9 oder dergleichen organisiert. Fig. 2 zeigt dabei das Verbinden mit dem Speicher 5 des Energiepfades und Fig. 3 das Verbinden des Sensors 2 mit der Elektronik 6 des Programmierpfades.

Fig. 4 widerspiegelt den Programmierablauf bei der Bedingung f₂ ≠ f₃. Fig. 5 widerspiegelt den Programmierablauf bei der Bedingung f₂ = f₃. Nicht näher dargestellt ist der waffenseitige Aufbau für die Programmierung bzw. Energieübertragung (verwiesen wird hierzu auf die beiden parallelen Anmeldungen der Anmelderin).

Das Geschoss bzw. die Munition oder das Projektil 1 fliegt in den nicht näher dargestellten Hohlleiter ein. In einem ersten Schritt erfolgt die Energieübertragung auf das Projektil 1 innerhalb des Hohlleiters HL1. Dazu kommen entweder die Bandpassfilter 3, 4 oder nach dem Ausführungsbeispiel Fig. 2 und Fig. 3 die Steuerung 8 zum Einsatz. Anschließend erfolgt die Programmierung beispielsweise innerhalb des Hohlleiters HL2. Beide genannten Hohlleiter können auch durch ein und denselben Hohlleiter gebildet werden. Wenn mehrere Anordnungen von Hohlleitern vorhanden sind und diese nacheinander durchlaufen werden (entspricht N>1:ja), wiederholt sich der Vorgang. Ansonsten tritt das Projektil 1 aus dem Hohlleiter aus.

Wird nur eine Frequenz (f₂ = f₃) -für die Programmierung als auch die Energieübertragung verwendet, müssen die elektrischen Pfade im Projektil 1 wechselseitig geöffnet bzw. geschlossen werden. Dies erfolgt in der einfachsten Ausführung durch den Schalter 8 in der Munition. Auch hier können mehrere Hohlleiter vorhanden sein, die nacheinander durchlaufen werden (Pfad N>1:ja), bevor das Projektil 1 die Hohlleiter verlässt.

## Patentansprüche

1. Programmierbare Munition (1) mit zumindest einem Energiespeicher (5), einer Elektronik (6) und einer Zündung (7) sowie wenigstens einem Sensor (2)
- zum Empfang eines Signals mit einer Frequenz (f₂) für eine Energieübertragung, das an den Energiespeicher (5) geführt werden kann sowie
- zum Empfang seines für die Programmierung gesendeten Signals mit einer Frequenz (f₃) und Weiterleitung dieses Signals an die Elektronik (6) zur Programmierung, wobei
- die Programmierung als auch die Energieübertragung beim Durchlauf des Projektils (1) durch ein Waffenrohr oder eine Mündungsbremse, welches oder welche als Hohlleiter unterhalb der Grenzfrequenz betrieben wird, erfolgt.

2. Munition nach Anspruch 1, **dadurch gekennzeichnet, dass** zwei Bandpassfilter (3, 4) eingebunden sind, wobei ein Bandpassfilter (3) das Signal mit der Frequenz (f₂) an den Speicher (5) durchlässt und der andere Bandpassfilter (4) das Signal mit der Frequenz (f₃) an die Elektronik (6) weiter gibt.

3. Munition nach Anspruch 1, **dadurch gekennzeichnet, dass** eine Steuerung (8) mit Umschaltung (9) eingebunden ist, sodass das Signal mit der Frequenz (f₂) an den Speicher (5) und das Signal mit der Frequenz (f₃) an die Elektronik (6) geführt werden.

4. Verfahren zur Programmierung und/oder Energieübertragung einer Munition (1) mit zumindest einem Energiespeicher (5), einer Elektronik (6) und einer Zündung (7) sowie wenigstens einem Sensor (2), **gekennzeichnet durch** die Schritte:
- Übertragen einer Energie auf das Projektil (1) **durch** Senden eines Signals mit der Frequenz (f₂) sowie
- Programmieren des Projektils (1) **durch** Senden eines Signals mit der Frequenz (f₃), wobei
- vom dem wenigstens einen Sensor (2)
- das Signal mit der Frequenz (f₂) zum Speicher (5) sowie
- das Signal mit der Frequenz (f₃) zur Elektronik (6) geführt werden, wobei
- die Programmierung als auch die Energieübertragung beim Durchlauf des Projektils (1) **durch** ein Waffenrohr oder eine Mündungsbremse erfolgt, welches oder welche als Hohlleiter unterhalb der Grenzfrequenz betrieben wird.

5. Verfahren nach Anspruch 4, **dadurch gekennzeichnet, dass** das Durchschalten mittels Filterung erfolgt.

6. Verfahren nach Anspruch 4, **dadurch gekennzeichnet, dass** das Durchschalten durch eine gesteuerte Umschaltung erfolgt.

## Claims

1. Programmable munition (1) having at least one energy store (5), electronics (6) and an ignition (7) and also at least one sensor (2)
- for receiving a signal at a frequency (f₂) for power transmission, which signal can be routed to the energy store (5), and
- for receiving its signal at a frequency (f₃), which signal is sent for programming, and forwarding this signal to the electronics (6) for programming, wherein
- the programming and the power transmission are effected when the projectile (1) passes through a weapon barrel or a muzzle brake that is operated as a waveguide below the cut-off frequency.

2. Munition according to Claim 1, **characterized in that** two bandpass filters (3, 4) are incorporated, wherein one bandpass filter (3) allows the signal at the frequency (f₂) to pass through to the memory (5) and the other bandpass filter (4) forwards the signal at the frequency (f₃) to the electronics (6).

3. Munition according to Claim 1, **characterized in that** a controller (8) having a changeover unit (9) is incorporated, so that the signal at the frequency (f₂) is routed to the memory (5) and the signal at the frequency (f₃) is routed to the electronics (6).

4. Method for programming and/or power transmission for a munition (1) having at least one energy store (5), electronics (6) and an ignition (7) and also at least one sensor (2), **characterized by** the steps of:
- transmission of a power to the projectile (1) by sending a signal at the frequency (f₂) and
- programming of the projectile (1) by sending a signal at the frequency (f₃), wherein
- the at least one sensor (2) routes
- the signal at the frequency (f₂) to the memory (5) and
- the signal at the frequency (f₃) to the electronics (8), wherein
- the programming and the power transmission are effected when the projectile (1) passes through a weapon barrel or a muzzle brake that is operated as a waveguide below the cut-off frequency.

5. Method according to Claim 4, **characterized in that** connection is effected by means of filtering.

6. Method according to Claim 4, **characterized in that** connection is effected by means of controlled changeover.

## Revendications

1. Munition programmable (1) comprenant au moins un accumulateur d'énergie (5), une électronique (6) et un dispositif d'allumage (7) ainsi qu'au moins un capteur (2)
- destiné à recevoir un signal ayant une fréquence (f₂) pour une transmission d'énergie qui peut être acheminée à l'accumulateur d'énergie (5) et aussi
- destiné à recevoir son signal envoyé pour la programmation ayant une fréquence (f₃) et retransmettre ce signal à l'électronique (6) en vue de la programmation,
- la programmation ainsi que la transmission d'énergie s'effectuant lorsque le projectile (1) traverse un canon d'arme à feu ou un frein de bouche qui fonctionne en tant que guide d'ondes au-dessous de la fréquence de coupure.

2. Munition selon la revendication 1, **caractérisée en ce que** deux filtres passe-bande (3, 4) sont intégrés, un filtre passe-bande (3) laissant passer le signal ayant la fréquence (f₂) vers l'accumulateur (5) et l'autre filtre passe-bande (4) retransmettant le signal ayant la fréquence (f₃) à l'électronique (6).

3. Munition selon la revendication 1, **caractérisée en ce qu'**une commande (8) avec inversion (9) est intégrée, de sorte que le signal ayant la fréquence (f₂) soit acheminé à l'accumulateur (5) et le signal ayant la fréquence (f₃) à l'électronique (6).

4. Procédé de programmation et/ou de transmission d'énergie à/d'une munition (1) comprenant au moins un accumulateur d'énergie (5), une électronique (6) et un dispositif d'allumage (7) ainsi qu'au moins un capteur (2), **caractérisé par** les étapes suivantes :
- transmission d'une énergie au projectile (1) en envoyant un signal ayant la fréquence (f₂) et
- programmation du projectile (1) en envoyant un signal ayant la fréquence (f₃),
- l'au moins un capteur(2) acheminant
- le signal ayant la fréquence (f₂) à l'accumulateur d'énergie (5) et aussi
- le signal ayant la fréquence (f₃) à l'électronique (6),
- la programmation ainsi que la transmission d'énergie s'effectuant lorsque le projectile (1) traverse un canon d'arme à feu ou un frein de bouche qui fonctionne en tant que guide d'ondes au-dessous de la fréquence de coupure.

5. Procédé selon la revendication 4, **caractérisé en ce que** la mise en connexion s'effectue au moyen d'un filtrage.

6. Procédé selon la revendication 4, **caractérisé en ce que** la mise en connexion s'effectue par le biais d'une inversion commandée.
